# EUROPÄISCHE PATENTSCHRIFT

(11) **EP 4 395 948 B1**
(45) Veröffentlichungstag und Bekanntmachung des Hinweises auf die Patenterteilung: **05.11.2025**
(21) Anmeldenummer: 22783560.0
(22) Anmeldetag: 02.09.2022
(51) Int. Cl.: B21F 23/00, B21D 43/00, B21D 43/10, B21F 27/10

(54) **LÄNGSDRAHTFÜHRUNG ZUM VORSCHUB EINER SCHAR PARALLELER STAHLDRÄHTE**
LONGITUDINAL-WIRE GUIDE FOR ADVANCING A NUMBER OF PARALLEL STEEL WIRES
GUIDE DE FIL LONGITUDINAL POUR FAIRE AVANCER UN CERTAIN NOMBRE DE FILS D'ACIER PARALLÈLES

(30) Priorität: 02.09.2021 AT 506992021
(43) Veröffentlichungstag der Anmeldung: 10.07.2024
(73) Patentinhaber: EVG Entwicklungs- u. Verwertungs- Gesellschaft m.b.H., 8074 Raaba (AT)
(72) Erfinder: SPRINGER, Martin, 8502 Lannach (AT); TREMMEL, Robert, 8042 Graz (AT)
(74) Vertreter: Schober, Elisabeth
(86) Internationale Anmeldenummer: PCT/IB2022/058260
(87) Internationale Veröffentlichungsnummer: WO 2023/031868

(56) Entgegenhaltungen:
- AT-B- 373 798
- DE-A1- 2 363 369
- DE-B- 1 232 918
- US-A1- 2018 056 364

## Beschreibung

Die Erfindung betrifft eine Längsdrahtführung zum Vorschub einer Schar paralleler Stahldrähte in eine vorgegebene X-Richtung. Die Erfindung betrifft insbesondere eine Längsdrahtführung, welche eine Vielzahl von Garnituren aufweist, mit einer seitlichen Längsdrahtführung, wobei die Garnituren stufenlos in einer senkrecht zur X-Richtung liegenden Y-Richtung zueinander verschieblich angeordnet sind, und wobei die Vielzahl von Garnituren auf einem Wagen angeordnet sind, der in X-Richtung antreibbar ist.

Stand der Technik bei der Herstellung von Industriegittern und Bewehrungsmatten (z.B. Zaungitter, Estrichgitter) in automatisierten Schweißmaschinen mit auf Länge geschnittenen Drähten ist ein einlaufseitiges Vorschubsystem, eine einlaufseitige Drahtführung und ein auslaufseitiges Vorzugsystem. Bisher werden einer Maschine einlaufseitig Längsdrähte zugeführt, wobei feststehende Führungselemente den Abstand der Längsdrähte einer Mattenebene untereinander festlegen. Lösungen dieser Art sind nachteilig, weil sie nicht oder nur schwer verstellbar oder anpassbar sind.

Die US 2018/056364, welche die Basis für den Oberbegriff des Anspruchs 1 bildet, offenbart eine Längsdrahtführung, worin der Längsdraht unmittelbar mittels eines Luftdruckzylinders eingeklemmt wird. Ferner sind in DE 23 63 369 und AT 373 798 Längsdrahtführungen geoffenbart, worin die Drähte von Klemmelementen gegriffen werden, die in ihrer Funktion einfachen Mitnehmerzangen entsprechen. In DE 12 32 918 ist eine exzentrische Klemmeinrichtung zum Festklemmen der Drähte gezeigt.

Aufgabe der Erfindung ist es, unter Einsatz einer alternativen Längsdrahtführung, eine Schar von Längsdrähten schnell und genau taktweise in Richtung einer Schweißmaschine zu transportieren und dabei eine ausreichend genaue und schnelle Verstellbarkeit des Abstandes der Längsdrähte untereinander zu ermöglichen

Die erfindungsgemäße Längsdrahtführung erreicht dies dadurch, dass sie eine Vielzahl von Garnituren aufweist, bestehend aus unterem Längsdrahtführungshebel, oberem Längsdrahtführungshebel und zwischen beiden wirkender Druckfeder.

In einer Ausführungsform sind die Vielzahl von Garnituren gemeinsam auf einem Rahmen angeordnet, auf welchem sie gemeinsam in einer Z-Richtung, die im Wesentlichen senkrecht zur Y-Richtung und zur X-Richtung liegt, mittels einer Höhenverstellung anhebbar und senkbar sind.

Zusätzlich sind der Antrieb des Wagens und ein Schließen der unteren Längsdrahtführungshebel sowie der oberen Längsdrahtführungshebel durch eine Steuerung taktbar, um eine Schar paralleler Stahldrähte in wiederholten Schritten in X-Richtung zu transportieren.

Es ist ebenso denkbar, dass der der Antrieb des Wagens elektrisch, pneumatisch oder hydraulisch erfolgt.

Die Erfindung wird nachstehend anhand eines in den Zeichnungen dargestellten Ausführungsbeispiels näher erläutert. Es zeigen: Fig. 1 eine Seitenansicht einer Garnitur für den Längsdrahtvorschub, Fig. 2 eine schematische Seitenansicht eines Längsdrahtvorschubs und Fig. 3 eine Vorderansicht einer Reihe von Garnituren für den Längsdrahtvorschub.

Wie in Fig. 1 und 2 gezeigt, besteht ein Längsdrahtvorschub aus einem feststehenden Grundgestell 1 mit einem in der Höhe (Z-Richtung) verstellbaren Rahmen 2, in dem ein in X-Richtung bewegbarer Vorzugswagen bzw. Wagen 3 mit den seitlichen Längsdrahtführungen 10 samt Hebeln (siehe unten) sitzt, der die Längsdrähte 6 in X-Richtung in eine Schweißmaschine (nicht dargestellt) befördert. Die Längsdrähte (LD) 6 werden üblicherweise einer Schar bestehend aus einer Anzahl bis in den dreistelligen Bereich aus Vorräten entnommen und in die Längsdrahtführungen 10 und weitere Elemente eingefädelt. In der dem Längsdrahtvorschub nachgeordneten Schweißmaschine werden taktweise Querdrähte (QD) zugebracht, mit den Längsdrähten 6 verschweißt und bilden so die gewünschten Drahtgittermatten. Durch den Vorschub der Längsdrähte 6 wird die vorbestimmte, oft variable Querdrahtteilung erzeugt.

Eine Garnitur einer Längsdrahtführung 4 wird aus einer seitlichen Längsdrahtführung 10 sowie zumindest einem unteren Längsdrahtführungshebel 7 und einem oberen Längsdrahtführungshebel 8 gebildet. Die Hebel bilden taktweise schließbare Zangen, die den Längsdraht in X-Richtung schieben. Der untere Längsdrahtführungshebel 7 kann einstückig mit der seitlichen Längsdrahtführung 10 ausgebildet sein. Die seitliche Längsdrahtführung 10 ist zumindest ein Durchlass, ein Schlitz o.ä. für einen Längsdraht, der dessen Auslenkung in Y-Richtung verhindert.

Die Längsdrahtschar wird in den einzelnen unteren und oberen Längsdrahtführungshebeln 7, 8 mittels einer (oder mehreren) Druckfedern 5 (wahlweise auch Hydraulik-, Pneumatik-, Elektrozylinder), dessen Federkraft in Richtung des Pfeiles F wirkt und die Hebel schließt, angepresst und gehalten. Das Öffnen aller Längsdrahtführungen 4, d.h. die Klemmkraft-Deaktivierung erfolgt gemeinsam über zwei Anpressleisten 11, die sich in Y-Richtung erstrecken und alle unteren und oberen Längsdrahtführungshebel 7, 8 betätigen. Diese Anpressleisten 11 werden vorzugsweise von einem oder mehreren Hydraulikzylindern (Pneumatik-, Elektrozylinder) betätigt.

Für die exakte Längsdrahthöhe in Z-Richtung und Zusatzfunktionen ist eine Höhenverstellung 12 vorzugsweise elektrisch vorgesehen. Die Längsdrahthöhe wird durch den Auflagepunkt eines Längsdrahtes 6 auf dem jeweiligen unteren Längsdrahtführungshebel 7 bestimmt, welcher über einen Längsdrahtführungshalter 9 mit der Höhenverstellung 12 verbunden ist.

Die Garnituren von Längsdrahtführungen 4 können entlang einer gemeinsamen Welle 13 in Y-Richtung verschoben werden, um die Abstände der Längsdrähte 6 untereinander zu verändern und der Schweißmaschine zuzuführen. Alternativ können statt einer Welle 13 Schwalbenschwanzführungen, T-Nuten oder Äquivalentes verwendet werden. Dies kann für alle oder nur einzelne Längsdrähte 6 erfolgen, und zwar in Zeitspannen des Stillstands, die während der kontinuierlichen Produktion und während die Schar der Längsdrähte 6 gleichmäßig getaktet in X-Richtung vorgeschoben wird, vorkommen.

Ändert sich der Durchmesser der verwendeten Längsdrähte 6 und/oder der Querdrähte (typische Durchmesser liegen zwischen 2 und 8 mm), werden alle Längsdrahtführungen 4 um den erforderlichen Differenzbetrag in Z-Richtung angehoben oder abgesenkt. Dies kann erfindungsgemäß auch in der laufenden Produktion erfolgen, z.B. wenn sich der Längsdrahtdurchmesser von zwei direkt hintereinander herzustellenden Drahtgittermatten ändert.

Die taktbare Längsdrahtführung 4 kombiniert daher in vorteilhafter Weise die Funktionen der allgemeinen Längsdrahtzuführung, der Längsdrahtführung hinsichtlich der Binnenabstände und der Längsdrahtpositionierung hinsichtlich des Höhenniveaus einlaufseitig an automatisierten Schweißmaschinen.

Die Längsdrahtdurchmesser sind variabel, da sich eine Schweißmaschine mit erfindungsgemäßer Längsdrahtführung 4 konstruktionsbedingt automatisiert umstellen kann. Eine Umstellung der Längsdrahtteilung erfolgt zwar nicht automatisiert, gestaltet sich jedoch auch denkbar einfach gemäß der hier dargelegten Form.

Die Längsstabschar kann in Y-Richtung stufenlos aufgenommen werden. Die Längsstabschar kann nach erfolgter Aufnahme mit in Y-Richtung änderbaren Abständen geführt werden, da die Längsdrahtführung 4 mit separat wirkender Klemmkraftaufbringung sowie mit stufenloser, in über die gesamte Mattenbreite wirkender Klemmkraft-Deaktivierung ausgestattet ist. Die Klemmkraftaufbringung mittels oberer und unterer Längsdrahtführungshebel 7, 8 ist material- und oberflächenschonend.

Bei Bedarf kann die Längsstabschar in X-Richtung auch zurücktransportiert werden. Dies ist in der Steuerung programmiert, bedarf an der Vorrichtung aber keiner Modifikationen. Die Längsstabschar kann weiters in X-Richtung an den Schweißelektroden ausgerichtet werden; sie kann sogar bis zum Schweißpunkt gebracht werden, ohne die Klemmung zu verlieren. Dadurch ist eine sicherere Zubringung ermöglicht.

In Z-Richtung kann die Längsdrahtschar zudem zum Querdrahtdurchmesserausgleich angehoben werden, falls sich der Durchmesser der Querdrähte ändern sollte. Ein Ausgleich in Z-Richtung ist im Detail auch aus einer Reihe weiterer Faktoren erzielbar, die die Variabilität der Maschine und die Qualität der geschweißten Matten betrifft, z.B. wenn die Einschweißtiefe an der Längsstabschar programmgesteuert vorbestimmt und ausgeglichen werden soll, wenn ein allfällig auftretender Elektrodenverschleiß auszugleichen ist, wenn Querdrähte unterhalb der Mattenebene verschweißt werden sollen, oder auch wenn Gitterebenheit in Längsrichtung beeinflusst werden soll. Im Stand der Technik ist dies nicht möglich.

Die Längsdrahtführung 4 kann zum Zwecke eines überstandslosen Schweißens die Längsstabschar stirnseitig in X-Richtung weitere Längsdrähte 6 nachschieben. Schließlich können auch Führungseinheiten den Gitterverband von Querdrahthaltemagneten (nicht gezeigt) lösen.

### Bezugszeichenliste

- 1: Grundgestell
- 2: Rahmen
- 3: Wagen
- 4: Längsdrahtführung
- 5: Druckfeder
- 6: Längsdraht
- 7: unterer Längsdrahtführungshebel
- 8: oberer Längsdrahtführungshebel
- 9: Längsdrahtführungshalter
- 10: seitliche Längsdrahtführung
- 11: Anpressleisten
- 12: Höhenverstellung
- 13: Welle
- X: X-Richtung
- Y: Y-Richtung
- Z: Z-Richtung

## Patentansprüche

1. Längsdrahtführung (4) zum Vorschub für eine Schar paralleler Stahldrähte in eine vorgegebene X-Richtung, mit einer Vielzahl von Garnituren, mit einer seitlichen Längsdrahtführung (10), wobei die Garnituren stufenlos in einer senkrecht zur X-Richtung liegenden Y-Richtung zueinander verschieblich angeordnet sind, und wobei die Vielzahl von Garnituren auf einem Wagen (3) angeordnet sind, der in X-Richtung antreibbar ist, **dadurch gekennzeichnet, dass** die Vielzahl von Garnituren aus unterem Längsdrahtführungshebel (7), oberem Längsdrahtführungshebel (8) und zwischen beiden wirkender Druckfeder (5) bestehen.

2. Längsdrahtführung (4) nach Anspruch 1, **dadurch gekennzeichnet, dass** die Vielzahl von Garnituren gemeinsam auf einem Rahmen (2) angeordnet sind, auf welchem sie gemeinsam in einer Z-Richtung, die im Wesentlichen senkrecht zur Y-Richtung und zur X-Richtung liegt, mittels einer Höhenverstellung (12) anhebbar und senkbar sind.

3. Längsdrahtführung (4) nach Anspruch 1 oder 2, **dadurch gekennzeichnet, dass** der Antrieb des Wagens (3) und ein Schließen der unteren Längsdrahtführungshebel (7) sowie der oberen Längsdrahtführungshebel (8) durch eine Steuerung taktbar sind, um eine Schar paralleler Stahldrähte in wiederholten Schritten in X-Richtung zu transportieren.

4. Längsdrahtführung (4) nach einem der Ansprüche 1 bis 3, **dadurch gekennzeichnet, dass** der Antrieb des Wagens(3) elektrisch, pneumatisch oder hydraulisch erfolgt.

## Claims

1. A longitudinal wire guide (4) for feeding a set of parallel steel wires in a predetermined X direction, having a plurality of fittings, having a lateral longitudinal wire guide (10), wherein the fittings are arranged so as to be continuously displaceable relative to one another in a Y direction perpendicular to the X direction, and wherein the plurality of fittings is arranged on a carriage (3) which can be driven in the X direction, **characterised in that** the plurality of fittings consist of a lower longitudinal wire guide lever (7), an upper longitudinal wire guide lever (8) and a compression spring (5) acting between the two.

2. The longitudinal wire guide (4) of claim 1, **characterized in that** the plurality of fittings are arranged together on a frame (2), on which they can be raised and lowered together by means of a height adjustment (12) in a Z direction essentially perpendicular to the Y and X directions.

3. The longitudinal wire guide (4) of claim 1 or 2,
**characterized in that** the driving of the carriage (3) and closing of the lower longitudinal wire guide levers (7) as well as upper longitudinal wire guide levers (8) can be clocked by a control unit so as to transport a set of parallel steel wires in repeated steps in the X direction.

4. The longitudinal wire guide (4) of any one of claims 1 to 3, **characterized in that** the driving of the carriage (3) is performed electrically, pneumatically or hydraulically.

## Revendications

1. Guide de fil longitudinal (4) pour l'avancement d'un groupe de fils d'acier parallèles dans une direction X prédéterminée, avec une pluralité de garnitures, avec un guide de fil longitudinal latéral (10), les garnitures étant disposées de manière à pouvoir être déplacées les unes par rapport aux autres en continu dans une direction Y perpendiculaire à la direction X, et la pluralité de garnitures étant disposée sur un chariot (3) qui peut être entraîné dans la direction X, **caractérisé en ce que** la pluralité de garnitures se compose d'un levier de guidage de fil longitudinal inférieur (7), d'un levier de guidage de fil longitudinal supérieur (8) et d'un ressort de pression (5) agissant entre les deux.

2. Guide de fil longitudinal (4) selon la revendication 1, **caractérisé en ce que** la pluralité de garnitures sont disposées ensemble sur un cadre (2) sur lequel elles peuvent être levées et abaissées ensemble dans une direction Z qui est essentiellement perpendiculaire à la direction Y et à la direction X, au moyen d'un réglage en hauteur (12).

3. Guide de fil longitudinal (4) selon la revendication 1 ou 2, **caractérisé en ce que** l'entraînement du chariot (3) et la fermeture des leviers inférieurs de guidage de fil longitudinal (7) ainsi que des leviers supérieurs de guidage de fil longitudinal (8) peuvent être synchronisés par une commande afin de transporter un groupe de fils d'acier parallèles en étapes répétées dans la direction X.

4. Guide de fil longitudinal (4) selon l'une des revendications 1 à 3, **caractérisé en ce que** l'entraînement du chariot (3) est électrique, pneumatique ou hydraulique.
